# EUROPÄISCHE PATENTSCHRIFT

(11) **EP 0 207 059 B1**
(45) Veröffentlichungstag und Bekanntmachung des Hinweises auf die Patenterteilung: **29.03.1989**
(21) Anmeldenummer: 86890160.4
(22) Anmeldetag: 03.06.1986
(51) Int. Cl.: B42F 13/24

(54) **Verschlussmechanik für Ordner**
Operating mechanism for a loose-leaf binder
Dispositif de fermeture pour classeur

(30) Priorität: 03.06.1985 CH 2342/85
(43) Veröffentlichungstag der Anmeldung: 30.12.1986
(73) Patentinhaber: Horn, Hans J., CH-3011 Bern (CH)
(72) Erfinder: Horn, Hans J., CH-3011 Bern (CH)
(74) Vertreter: Berger, Erhard, Dr.

(56) Entgegenhaltungen:
- DE-C- 350 736

## Beschreibung

Der Gegenstand vorliegender Erfindung geht aus von einer Verschlußmechanik für Ordner gemäß dem Oberbegriff des Patentanspruches 1 (DE-C 350 736).

Den vorbekannten Mechaniken der betreffenden Art haftete gemeinsam der Nachteil an, daß sie entweder kostspielig und unhandlich waren oder aber Konstruktionen betrafen, bei denen der vergleichsweise lange und an seinem Ende zur Erleichterung der Bedienung aufgebogene Schwenkbügel bei geöffneter Mechanik von außen gegen einen der beweglichen Dorne anstieß oder sich im Raume zwischen den freien Enden einerseits der beweglichen und anderseits der festen Dorne befand. Diese Stellung des Schwenkbügels verunmöglichte es, bei offener Mechanik Blätter von einem Stapel in den anderen umzulegen, ohne jeweils die Mechanik zu schließen, d.h. den Schwenkbügel aus der erwähnten Stellung zu entfernen.

Der vorliegenden Erfindung lag nun die Aufgabe zugrunde, eine Verschlußmechanik der eingangs genannten Art zu schaffen, welche kostengünstig hergestellt werden kann, handlich ist und es zudem gestattet, den Vorteil des an sich zweckmäßigen, langen und infolgedessen leicht zu bedienenden Schwenkbügels beizubehalten und trotzdem bei offener Verschlußmechanik z.B. durch die festen Dorne gehaltene Blätter in die beweglichen Dorne umzulegen, ohne, wie dies bis dahin notwendig war, die Verschlußmechanik jeweils zu schließen und auf diese Weise den Schwenkbügel in eine Stellung zu bringen, in welcher er das Umlegen der Blätter nicht behinderte.

Bei einer bevorzugten Ausführungsform ist es dazuhin noch möglich, den Schwenkbügel in einer sich vor der Endstellung befindlichen Zwischenlage zu halten.

Die erwähnte allgemeine Aufgabe wird durch die im kennzeichnenden Teil des Patentanspruches 1 erwähnten Merkmale gelöst.

In der Zeichnung sind zwei beispielsweise Ausführungsformen des Erfindungsgegenstandes dargestellt, und zwar zeigen: Fig. 1 eine erste Ausführungsform perspektivisch in geschlossener Stellung, Fig. 2 die gleiche Ausführungsform in einer Seitenansicht in einer Zwischenstellung, Fig. 3 die gleiche Ausführungsform in einer Seitenansicht in der Endstellung, Fig. 4 eine Einzelheit der zweiten Ausführungsform in Ansicht von vorne und Fig. 5 einen Schnitt nach der Linie V-V in Fig. 4.

Die in der Zeichnung dargestellte Verschlußmechanik für Ordner ist dazu bestimmt, mit der Bodenplatte 1 auf der Innenseite des Rückens eines Ordners befestigt zu werden. Ein Ordner dient bekanntlich dazu, gelochte Blätter aufzunehmen, wobei der Abstand der Löcher dem Abstand der beiden festen Dome 2 und der beiden beweglichen Dorne 3 entspricht. Dabei wird jeweils die Verschlußmechanik geöffnet, das Blatt mit seinen beiden Löchern über die festen Dorne 2 gelegt und anschließend durch entsprechende Bewegung der beweglichen Dorne 3 die Mechanik wieder geschlossen. Beim ersten, in den Fig. 1-3 dargestellten Ausführungsbeispiel ist eine auf der Bodenplatte 1 befestigte und rechtwinklig von ihr abstehende Lagerplatte 4 vorgesehen, in welcher die Schwenkachse 5 für den Schwenkbügel 6 befestigt ist. Der Schwenkpunkt des Schwenkbügels 6 ist mit 7 bezeichnet. Der Schwenkbügel 6 besitzt eine solche Länge, daß er auf der einen Seite über die Bodenplatte 1 hinausragt und in der in Fig. 1 dargestellten, geschlossenen Stellung durch den durch einen festen Dorn 2 und einen beweglichen Dorn 3 gebildeten Umlegebügel 2/3 durchtritt. An seinem Ende ist der Schwenkbügel 6 nach oben abgebogen und mit einem nach außen abstehenden Bedienungsfortsatz 8 versehen. Durch diese Ausbildung des Schwenkbügels 6 wird es ermöglicht, die Verschlußmechanik auf einfachste Weise zu öffnen, indem die hiezu notwendigen Betätigungsmittel (Ende des Schwenkbügels 6 mit Bedienungsfortsatz 8) aus dem durch die vier Dorne 2 und 3 begrenzten Raum hinaustreten und deshalb gut zugänglich sind.

Der Schwenkbügel 6 besitzt zwischen seinem Schwenkpunkt 7 und dem Betätigungsfortsatz 8 eine Abkröpfung 9 sowie einen über den Schwenkpunkt 7 hinausreichenden, zur Abkröpfung 9 angenähert rechtwinklig angeordneten Fortsatz 10. Im Abkröpfungspunkt 11 sowie am Ende des Fortsatzes 10 ist jeweils eine Achse 12 befestigt, auf welcher je eine verschiebbare Kunststoffrolle 13a bzw. 13b gehalten ist. Dabei ist die gegenseitige Anordnung der Rollen 13 und des Schwenkpunktes 7 derart gewählt, daß in der in Fig. 1 dargestellten, geschlossenen Stellung der Verschlußmechanik eine parallel zur Lagerplatte 4 gerichtete und auf die Rolle 13a einwirkende Kraft ein Moment im Uhrzeigersinn auf den Schwenkbügel 6 ausübt. Der Betätigungsbügel 14 besitzt einen doppelt abgewinkelten Wirkteil 14a, mit welchem er in den Bereich der Rollen 13a und 13b reicht, wobei er in der in Fig. 1 dargestellten, geschlossenen Stellung der Mechanik von der Feder 15 gegen die Rolle 13a angedrückt wird. Ebenso besteht der Betätigungsbügel 14 aus einem Stück mit den beweglichen Dornen 3 und ist an den Lagerstellen 16 auf der Bodenplatte 1 schwenkbar gehalten.

Es bestünde natürlich auch die Möglichkeit, zwei vom Betätigungsbügel 14 getrennte Dorne 2 vorzusehen, in welchem Falle diese Dorne 2 mit dem Betätigungsbügel 14 verbunden wären.

Dabei sind die Abmessungen so gewählt, daß in der in Fig. 1 dargestellten, geschlossenen Stellung die vom Betätigungsbügel 14 auf die Rolle 13a ausgeübte Kraft auf der dem freien Ende des Schwenkbügels 6 abgewendeten Seite der Schwenkachse 5 verläuft, so daß auf diesen ein in Fig. 1 im Uhrzeigersinn gerichtetes Moment ausgeübt wird, was zur Folge hat, daß er gegen die Bodenplatte 1 oder sonst einen Teil der Mechanik anschlägt, in welcher Stellung, zum Zwecke der Bildung einer durchgehenden Umlegebahn für die gelochten Blätter, die freien Enden der beweglichen Bügel 3 auf die freien Enden der festen Bügel 2 auftreffen.

Wird nun von der geschlossenen Stellung gemäß Fig. 1 der Schwenkbügel 6 im Gegenuhrzeigersinn so weit verschwenkt, bis die vom Betätigungsbügel 14 nunmehr auf die Rolle 13a ausgeübte Kraft auf der dem Schwenkbügel 6 zugewendeten Seite der Schwenkachse 5 verläuft, so verdreht sich der Schwenkbügel 6 unter der Wirkung des Betätigungsbügels 14 bis zum Erreichen einer Zwischenlage, wie sie in Fig. 2 dargestellt ist.

In dieser Zwischenlage, in welcher die Verschlußmechanik um ein bestimmtes Maß geöffnet ist, steht die Rolle 13b gegen den Betätigungsbügel 14 an, wodurch, ebenso wie durch die Stellung der Rolle 13a, diese Zwischenlage bestimmt ist.

Wird nun, von dieser Zwischenlage ausgehend, der Schwenkbügel 6 weiter im Gegenuhrzeigersinn soweit verschwenkt, bis auch die auf die Rolle 13b ausgeübte Federkraft des Betätigungsbügels 14 in Fig. 1 rechts der Schwenkachse 5 verläuft, so kann der Schwenkbügel 6 in die in Fig. 1 gestrichelt und in Fig. 3 in Seitenansicht dargestellte Endlage überführt werden, in welcher die Verschlußmechanik derart geöffnet ist, daß das ungehinderte Um- oder Einlegen der gelochten Blätter gewährleistet ist.

Dadurch wird erreicht, daß Blätter von dem in den beweglichen Dornen 3 gehaltenen Stapel oder von außen her ohne weiteres auf den in den festen Dornen 2 gehaltenen Stapel und umgekehrt um- bzw. eingelegt werden können, was immer dann nicht der Fall ist, wenn der Schwenkbügel 6 ganz oder teilweise in den Raum zwischen den freien Enden der beiden Dornenarten 2 und 3 bzw. ganz oder mit Teilen in den für eine ungehinderte Um- oder Einlegung notwendigen Raum hineinreicht. Dabei ist es wesentlich, daß diese vorteilhafte Wirkung unter Beibehaltung des die Bedienung der Verschlußmechanik entscheidend erleichternden, langen Schwenkbügels 6 mit seinem bei geschlossener Mechanik über den durch die Dornen 2 und 3 abgegrenzten Raum hinausragenden Bügelende samt Bedienungsfortsatz 8 möglich ist.

Das Ausführungsbeispiel gemäß den Fig. 4 und 5 unterscheidet sich von demjenigen gemäß Fig. 1-3 dadurch, daß der Anschlag zur Bestimmung der Zwischenstellung nicht durch eine Rolle, sondern durch einen Anschlag irgendwelcher Art, z.B. durch einen federnden Stift oder Bolzen 17, gebildet wird, der in die Bahn des Schwenkbügels 6 hineinragt und gegebenenfalls zur Erleichterung seiner Bewegung durch den Schwenkbügel 6 eine nicht dargestellte schiefe Fläche aufweisen kann, so daß seine Verschiebung aus der Anschlagstellung bei einer Kraftwirkung auf den Schwenkbügel 6 erleichtert wird.

An der betreffenden Stelle wäre übrigens jede Ausbildung eines federnden Anschlages denkbar, beispielsweise auch eine solche, bei welcher der Schwenkbügel 6 eine Erhebung besitzen würde, welche in eine Raste der Lagerplatte 4 eintritt, wobei entweder besondere federnde Mittel vorgesehen werden können, oder aber die Federwirkung durch den Schwenkbügel 6 selbst erzeugt wird.

In einer weiteren nicht dargestellten Ausführungsform könnte der Schwenkbügel 6 anstatt wie beim Ausführungsbeispiel nach den Fig. 1 bis 3 eine Abkröpfung 9 und einen Fortsatz 12 aufweisen, mit einem flachen dreieckigen Kunststoffteil mit abgerundeten Ecken fest verbunden sein, der im Bereich einer Ecke an der Lagerplatte schwenkbar angelenkt ist und dessen beiden anderen abgerundeten Ecken anstelle der Rollen 13a,13b der Fig. 1 bis 3 als mit dem Betätigungsbügel 14 zusammenwirkende Anschläge dienen.

Schließlich könnte der Schwenkbügel 6 zwar wie nach den Fig. 1 bis 3 eine Abkröpfung 9 aufweisen, in deren Bereich er an der Lagerplatte schwenkbar angelenkt ist, jedoch keinen Fortsatz 12. Dafür wäre dann im Bereich der Abkröpfung mit dem Schwenkbügel ein im wesentlichen flacher, länglicher Steuerteil, vorzugsweise aus Kunststoff, fest verbunden, dessen Enden abgerundet sind und die beiden mit dem Betätigungsbügel 14 zusammenwirkenden Anschläge bilden.

## Patentansprüche

1. Verschlußmechanik für Ordner mit mindestens zwei auf einer Bodenplatte (1) verankerten, festen Dornen (2) sowie zwei mittels eines Schwenkbügels (6) aus einer Schließstellung, in welcher die freien Enden von beweglichen Dornen (3) auf die freien Enden der festen Dorne (2) zum Zwecke der Bildung einer geschlossenen Umlegeführung für gelochte Blätter zur Auflage gelangen, in eine geöffnete Stellung bewegbaren, beweglichen Dornen (3), in welcher geöffneten Stellung die freien Enden der beweglichen Dorne (3) von denjenigen der festen Dorne (2) abgehoben sind, dadurch gekennzeichnet, daß durch die Betätigung des Schwenkbügels (6) die freien Enden der beweglichen Dorne (3) so weit von den freien Enden der festen Dorne (2) abgehoben werden, daß der Schwenkbügel (6) zwischen den freien Enden der beiden Domenarten (2, 3) in eine Endstellung verschwenkbar ist, in welcher eine ungehinderte Um- und Einlegung der gelochten Blätter gewährleistet ist.

2. Verschlußmechanik nach Patentanspruch 1, gekennzeichnet durch einen, die Bewegung des Schwenkbügels (6) in einer vor der Endstellung liegenden Zwischenstellung, in welcher der Schwenkbügel (6) eine ungehinderte Um- und Einlegung der gelochten Blätter verhindert, vor Erreichen der Endstellung begrenzenden und aus der Bahn des Schwenkbügels (6) entfernbaren Anschlag (17).

3. Verschlußmechanik nach Patentanspruch 1, dadurch gekennzeichnet, daß der Schwenkbügel (6) sowohl einen über seine Schwenkachse (5) hinausreichenden Fortsatz (10) als auch zwei Anschläge (13a, 13b) besitzt, von denen der eine auf dem Fortsatz (10) angeordnet ist und der Bestimmung der Zwischenstellung dient, während der andere zwischen dem Schwenkbügelende und der Schwenkachse (5) vorgesehen ist, welche beiden Anschläge mit einem federnden Betätigungsbügel (14) zusammenarbeiten.

4. Verschlußmechanik nach Patentanspruch 3, dadurch gekennzeichnet, daß die Anschläge als um zur Schwenkachse (5) mindestens annähernd paralelle Achsen drehbare Rollen (13a, 13b) ausgebildet sind.

5. Verschlußmechanik nach Patentanspruch 1, dadurch gekennzeichnet, daß der Schwenkbügel (6) an seinem Anlenkende mit einem im wesentlichen flachen Steuerteil, vorzugsweise aus Kunststoff, mit abgerundeten Ecken fest verbunden ist, wobei im Bereich der einen Ecke die Schwenkachse (5) des Schwenkbügels (6) liegt und die beiden anderen abgerundeten Ecken zwei mit einem federnden Betätigungsbügel (14) zusammenwirkende Anschläge bilden, von denen der eine der Bestimmung der Zwischenstellung und der andere der Bestimmung der Schließstellung des Schwenkbügels (6) dient.

6. Verschlußmechanik nach Patentanspruch 1, dadurch gekennzeichnet, daß der Schwenkbügel (6) an seinem Anlenkende, wie an sich bekannt, eine Abkröpfung aufweist, in deren Bereich die Schwenkachse (5) liegt, und daß im Bereich der Abkröpfung mit dem Schwenkbügel (6) ein im wesentlicher flacher, länglicher Steuerteil, vorzugsweise aus Kunststoff, mit abgerundeten Enden fest verbunden ist, wobei die abgerundeten Enden zwei mit einem federnden Betätigungsbügel (14) zusammenwirkende Anschläge bilden, von denen der eine der Bestimmung der Zwischenstellung und der andere der Bestimmung der Schließstellung des Schwenkbügels (6) dient.

7. Verschlußmechanik nach Patentanspruch 2, dadurch gekennzeichnet, daß der Anschlag als Federraste ausgebildet ist.

8. Verschlußmechanik nach Patentanspruch 2 mit einer der Lagerung der Schwenkachse (5) dienenden festen Platte (4), dadurch gekennzeichnet, daß der Anschlag (17) als in dieser Platte (4) verschiebbarer und in vorgeschobener Stellung in die Bahn des Schwenkbügels (6) reichender und mit dem Schwenkbügel (6) zusammenarbeitender Stift (17) ausgebildet ist.

## Revendications

1. Mécanisme de fermeture pour classeur, ce mécanisme comportant au moins deux broches fixes (2) ancrées sur une plaque de base (1), ainsi que deux broches mobiles (3), susceptibles d'être déplacées, au moyen d'un levier pivotant (6), d'une position de fermeture, dans laquelle les extrémités libres des broches mobiles (3) viennent en appui sur les éxtré- mités libres des broches fixes (2) afin de constituer un guide fermé pour retourner des feuilles perforées, à une position ouverte, dans laquelle les extrémités libres des broches mobiles (3) sont écartées de celles des broches fixes (2), caractérisé en ce que par la manoeuvre du levier pivotant (6), les extrémités libres des broches mobiles (3) s'écartent des extrémités libres des broches fixes (2) d'une distance telle que le levier pivotant (6) peut pivoter entre les extrémités libres des deux types de broches (2, 3) jusqu'à une position d'extrémité dans laquelle les feuilles perforées peuvent être introduites et retournées sans empêchement.

2. Mécanisme de fermeture conforme à la revendication 1, caractérisé par une butée (17) qui avant que soit atteinte la position d'extrémité du levier pivotant (6), limite le déplacement de celui-ci à une position intermédiaire située avant la position d'extrémité et dans laquelle le levier pivotant (6) empêche l'introduction et le retournement faciles des feuilles perforées, et que peut être écartée de la trajectoire du levier pivotant (6).

3. Mécanisme de fermeture conforme à la revendication 1, caractérisé en ce que le levier pivotant (6) comporte un prolongement (10) qui s'étend au-delà de son pivot (5), et deux butées (13a, 13b) dont l'une est disposée sur le prolongement (10) et sert à déterminer la position intermédiaire, tandis que l'autre est prévue entre l'extrémité du levier pivotant (6) et le pivot (5), ces deux butées coopérant avec un étrier de manoeuvre élastique (14).

4. Mécanisme de fermeture conforme à la revendication 3, caractérisé en ce que les butées sont des galets (13a, 13b) susceptibles de tourner autour d'axes qui sont au moins approximativement parallèles au pivot (5).

5. Mécanisme de fermeture conforme à la revendication 1, caractérisé en ce que le levier pivotant (6) est relié rigidement, à son extrémité articulée, à une partie de commande essentiellement plane, de préférence en matière plastique, aux coins arrondis, le pivot (5) du levier pivotant (6) étant situé dans la région d'un premier des coins, et les deux autres coins arrondis constituant des butées qui coopèrent avec un étrier de manoeuvre élastique (14), ces butées servant à déterminer, la première la position intermédiaire, et l'autre la position de fermeture, du levier pivotant (6).

6. Mécanisme de fermeture conforme à la revendication 1, caractérisé en ce que le levier pivotant (6) présente à son extrémité articulée, comme cela est connu en soi, un coude dans la région duquel est situé le pivot (5), et en ce que, dans la région du coude, une partie de commande allongée, essentiellement plane, de préférence en matière plastique, aux coins arrondis, est reliée rigidement au levier pivotant (6), les coins arrondis constituant deux butées qui coopèrent avec un étrier de manoeuvre élastique (14), ces butées servant à déterminer, la première la position intermédiaire, et l'autre la position de fermeture, du levier pivotant (6).

7. Mécanisme de fermeture conforme à la revendication 2, caractérisé en ce que la butée est un cran d'arrêt élastique.

8. Mécanisme de fermeture conforme à la revendication 7, comportant une plaque rigide (4) servant de support du pivot (5), caractérisé en ce que la butée (17) est une cheville (17) qui est mobile dans cette plaque (4), et qui en position avancée interfère avec la trajectoire du levier pivotant (6), et que coopère avec ce dernier.

## Claims

1. Closing device for files with at least two fixed pins (2) attached to a base panel (1) and also to two movable pins (3) which move into an open position by means of a pivotal rod (6) from a closed position in which the free ends of movable pins (3) rest on the free ends of the fixed pins, for the purpose of forming a closed guide for perforated sheets, in the open position of which the free ends of the movable pins (3) are raised from those of the fixed pins (2), characterised in that by operating the pivotal rod (6) the free ends of the movable pins (3) are raised sufficiently far from the free ends of the fixed pins (2) that the pivotal rod (6) can be pivoted between the free ends of both sorts of pins into an end position in which it is possible easily to insert and turn over perforated sheets.

2. Closing device according to Claim 1, characterised by a stop (17) which can be removed from the path of the pivotal rod (6) limiting the movement of the pivotal rod (6) to a mid position which lies before the end position in which the pivotal rod (6) prevents the perforated sheets from being easily inserted and turned over before the end position is reached.

3. Closing device according to Claim 1 characterised in that the pivotal rod (6) has both a projection (10) extending beyond its swivel axis (5) and also two stops (13a, 13b) one of which is disposed on the projection (10) and defines the mid position, whereas the other is provided between the end of the pivotal rod and the swivel axis (15) both of which cooperate with a sprung actuating rod (14).

4. Closing device according to Claim 1 characterised in that the stops are formed as rotatable rollers (13a, 13b) having substantially parallel axis at the swivel axis (5).

5. Closing device according to Claim 1 characterised in that the pivotal rod (6) is fastened at its pivot end to a substantially flat control part, preferably made of plastics with rounded corners, whereby the swivel axis (5) of the pivotal rod (6) lies in the region of the one corner and both the other rounded corners from two stops cooperating with a sprung actuating rod (14) of which one determines the mid position and the other the end position of the pivotal rod (6).

6. Closing device according to Claim 1 characterised in that the pivotal rod (6) has a bend at its pivot end, in known manner in the region of which the pivotal rod (5) lies and that a substantially flatter, longer control part, preferably made of plastics with rounded ends, is fastened with the pivotal rod (6) in the region of the bend, whereby the rounded ends of the control part form two stops cooperating with a sprung actuating rod (14) of which one determines the mid position and the other the end position of the pivotal rod (6).

7. Closing device according to Claim 2 characterised in that the stop is formed as a sprung catch.

8. Closing device according to Claim 2 with a fixed plate (4) housing the swivel axis (5) characterised in that the stop (17) is formed as a pin (17) cooperating with the pivotal rod (6) which can be moved in this plate (4) and can reach the path of the pivotal rod (6) when in a forward position.
